# EUROPÄISCHE PATENTSCHRIFT

(11) **EP 0 978 323 B1**
(45) Veröffentlichungstag und Bekanntmachung des Hinweises auf die Patenterteilung: **29.11.2006**
(21) Anmeldenummer: 99112253.2
(22) Anmeldetag: 25.06.1999
(51) Int. Cl.: B05C 17/02

(54) **Walzenkörper für einen Farbroller**
Paint roller body
Support cylindrique pour rouleau à peindre

(30) Priorität: 06.08.1998 DE 19835460
(43) Veröffentlichungstag der Anmeldung: 09.02.2000
(73) Patentinhaber: FIA FARBWERKZEUG GmbH & CO. KG, D-88239 Wangen (DE)
(72) Erfinder: Sauer, Helmut, 88279 Amtzell (DE)
(74) Vertreter: Eisele, Otten, Roth & Dobler

(56) Entgegenhaltungen:
- DE-A- 19 607 501
- DE-U- 1 980 122
- DE-U- 8 800 745
- US-A- 2 528 646

## Beschreibung

Die Erfindung betrifft einen Walzenkörper für einen Farbroller nach dem Oberbegriff des Anspruchs 1.

### Stand der Technik

Walzenkörper für Farbroller sind in den unterschiedlichsten Ausführungsformen bekannt geworden. In der deutschen Offenlegungsschrift DE 40 25 384 A1 wird beispielsweise ein Walzenkörper vorgeschlagen, in dem ein zylindrischer durch radiale Stege konzentrisch in der Walze gehaltener Walzenkern angeordnet ist, in dem zur Lagerung eines Farbrollerbügels eine geschlitzte Lagerbuchse axial unverschiebbar eingerastet ist. Die gewünschte Elastizität der Lagerbuchse für den Einrastvorgang hat jedoch im Hinblick auf einen eingeschobenen und geklemmten Metallfarbrollerbügel den Nachteil, daß die Spannkraft der Lagerbuchse für eine sichere Positionierung des Farbrollerbügels nicht immer ausreichend ist.

In der deutschen Offenlegungsschrift DE 41 40 813 A1 wird ein Walzenkörper für einen Farbroller beschrieben, der einen Rohrkörper zur Aufnahme eines Walzenbezugs umfaßt. Ein Farbrollerbügel wird mittels einer Klemmhülse innerhalb des Rohrkörpers gehalten. Um eine variable Position der Klemmhülse innerhalb des Rohrkörpers zu ermöglichen, sind wenigstens zwei Raststege vorgesehen, in die die Klemmhülse wahlweise einrasten kann. Ein solcher Rohrkörper ist jedoch durch die innenliegenden, umlaufenden Raststege in einem Spritzgußverfahren nur mit einer Zwangsentformung herstellbar, wobei das zu entformende Spritzgußteil stark beansprucht wird. Darüber hinaus sind nur kleine Erhebungen möglich, wodurch eine eingesteckte Klemmhülse entsprechend leicht ausrasten kann.

Ein vergleichbarer Walzenkörper mit nur einem innenliegenden, umlaufenden Raststeg, der dementsprechend miterschneidungsfrei hergestellt werden kann, ist aus der deutschen Offenlegungsschrift DE 196 07 501 A1 bekannt.

### Aufgabe und Vorteile der Erfindung

Der Erfindung liegt die Aufgabe zugrunde, einen Walzenkörper bereitzustellen, mit dem sich die Lagerung eines Farbrollerbügels verbessern läßt und die Herstellung einfach und kostengünstig ist.

Diese Aufgabe wird durch die Merkmale des Anspruchs 1 gelöst.

In den Unteransprüchen sind vorteilhafte und zweckmäßige Weiterbildungen des erfindungsgemäßen Walzenkörpers angegeben.

Die Erfindung geht von einem Walzenkörper für einen Farbroller mit einem Rohrkörper aus, wobei zur Aufnahme eines Farbrollerbügels innerhalb des Rohrkörpers Anschlagmittel vorgesehen sind, die im Rohrkörper drehbar angeordnete Lagermittel des Farbrollerbügels gegen eine Verschiebung entlang der Rohrkörperachse sichern. Der Kern der Erfindung liegt nun darin, daß die Anschlagmittel ein oder mehrere Anschlagelement/e, bestehend aus wenigstens einer Erhebung, umfassen, die mit jeweils einer an den Lagermitteln umlaufenden Anschlagflanke zusammenwirken, wobei das eine oder die mehreren Anschlagelement/e jeweils nur teilweise über den Umfang der Rohrinnenwand ausgebildet ist/sind, und wobei das eine oder die mehreren Anschlagelement/e derart an der Rohrinnenwandung dimensioniert und angeordnet ist/sind, daß ihre Form durch Dornelemente definiert werden kann, die in axialer Richtung aus gegenüberliegenden Stirnseiten des Rohrkörpers herausziehbar sind. Durch das erfindungsgemäße Vorgehen kann zunächst wenigstens der Rohrkörper jedoch auch der komplette Walzenkörper in einem Spritzgußschritt hergestellt werden, bei welchem die Teilung des Spritzgußwerkzeugs problemlos möglich ist. Weiterhin muß durch die nur teilweise über den Umfang der Rohrinnenwandung ausgestalteten Anschlagmittel z. B. eine Klemmhülse als Teil der Lagermittel des Farbrollerbügels zum Einrasten um einen geringeren Anteil zusammengepreßt werden, als dies bei einem umfänglichen Raststeg der Fall ist. Hierdurch kann einerseits die beispielhaft angegebene Klemmhülse steifer ausgeführt werden, wodurch sie eine höhere Spannkraft aufweist. Insbesondere für den Fall, daß ein Farbrollerbügel aus Metall in die Klemmhülse eingesteckt wird, gewährleistet die hohe Spannkraft der Hülse eine verschiebesichere Positionierung des darin eingeschobenen Metallbügels. Andererseits kann die Klemmhülse leichter in die Anschlagelemente oder dazwischen eingerastet werden, was das Montageverfahren erheblich vereinfacht. Denn es sind nicht, wie bei bekannten Ausführungsformen, komplizierte Montagehilfsvorrichtungen notwendig, die z. B. die Klemmhülse im Vorfeld zusammendrücken. Die Klemmhülse kann einfach eingedrückt werden.

Bei einer vorteilhaften Ausgestaltung der Erfindung sind für den Fall, daß mehrere Anschlagelemente zur Führung der Lagermittel des Rollerbügels vorgesehen sind, diese versetzt entlang der Rohrkörperachse angeordnet. Das heißt, in Blickrichtung senkrecht zur Rohrkörperachse überlagern sich die Anschlagelemente nicht. Bevorzugt weisen die Anschlagelemente einen vorbestimmten Abstand auf. Diese Maßnahme hat den Vorteil, daß z. B. eine Klemmhülse als Teil der Lagermittel des Farbrollerbügels einfach und effektiv zwischen die Anschlagelemente eingerastet werden kann.

Bei einer weiteren besonders bevorzugten Ausgestaltung der Erfindung ist auf jeweils einer Seite einer Fläche, die den Rohrkörper in zwei Halbschalen teilen würde, ein Anschlagelement vorgesehen. Hierdurch ist eine bevorzugte Herstellung eines solchen Rohrkörpers in einem Spritzgußschritt möglich ist. Denn durch die Anordnung der Anschlagelemente auf derart versetzt gegenüberliegenden Umfangsbereichen der Rohrkörperinnenwandung, daß diese sich bei axialer Ansicht nicht überlagern, können diese durch jeweils ein an den Rohrkörperstirnseiten eingeschobenes Dornelement des Spritzgußwerkzeugs erzeugt werden. Bei einer feineren Segmentierung ist eine entsprechende Ausgestaltung der Dornelemente zur Generierung der Anschlagelemente erforderlich.

Um ein besonders günstiges Einrasten der Lagermittel des Farbrollerbügels, z. B. einer Klemmhülse, zu erzielen, wird weiterhin vorgeschlagen, daß wenigstens ein Anschlagelement in axialer Richtung betrachtet eine mondsichelartige Form aufweist. In diesem Zusammenhang ist es vorteilhaft, wenn bei einer fiktiven Teilung des Rohrkörpers in zwei Halbschalen mit jeweils einem Anschlagelement auf jeder Halbschale die Mondsichel derart ausgestaltet ist, daß die Spitzen der Mondsichel die fiktive Begrenzungsfläche, die den Rohrkörper in zwei Halbschalen teilen würde, berühren.

Zur weiteren Erleichterung des Einrastvorgangs der Lagermittel des Farbrollerbügels, d. h. für eine einfache Montage der Lagermittel, weist wenigstens ein Anschlagelement Rampenmittel auf. Besonders vorteilhaft ist die Ausgestaltung der Rampenmittel in Form von wenigstens einem in Richtung der Rohrkörperachse ausgerichteten Anlaufsteg. Diese Ausführungsform ist deshalb bevorzugt, da im Spritzgußverfahren das zu kühlende Volumen der Rampenmittel reduziert ist. Außerdem leitet das Rampenmittel während der Montage von Farbrollerbügel und Walzenkörper den Farbrollerbügel zur Mittelachse des Rohrkörpers und sorgt dafür, daß sich Lagermittel und Farbrollerbügelspitze zentrieren und hierdurch die Montage von Farbrollerbügel und Walzenkörper problemlos ermöglicht wird.

Schließlich ist es besonders günstig, wenn die Lagermittel eine Klemmhülse beinhalten, durch welche z. B. ein Metallfarbrollerbügel gesteckt werden. Dabei ist die Klemmhülse vorzugsweise längs geschlitzt.

### Zeichnungen

Ein Ausführungsbeispiel der Erfindung ist in den Zeichnungen dargestellt und in der nachfolgenden Beschreibung unter Angabe weiterer Vorteile und Einzelheiten näher erläutert.

Es zeigen
- Fig. 1: einen erfindungsgemäßen Walzenkörper in einem Längsschnitt längs der Schnittlinie I-I in Fig. 2 (senkrechte Ansicht),
- Fig. 2: eine Stirnansicht des Walzenkörpers gemäß Fig. 1 (axiale Ansicht),
- Fig. 3: einen Querschnitt durch eine geschlitzte Klemmhülse entlang der Schnittlinie III-III in Fig. 4 und
- Fig. 4: eine Stirnansicht der Klemmhülse gemäß Fig. 3.

### Beschreibung des Ausführungsbeispiels

In den Figuren 1 und 2 ist ein erfindungsgemäßer Walzenkörper 1 dargestellt, der einen ersten Rohrkörper 2 und einen zweiten Rohrkörper 3 umfaßt, der konzentrisch über radiale Rippen 4 im ersten Rohrkörper 2 angeordnet ist. Der Grundkörper oder Rohrkörper 2 trägt im einsatzfertigen Zustand einen Walzenbezug (nicht gezeigt). Innerhalb des Rohrkörpers 3 sind zwei Anschlagelemente 5, 6 in Form einer Mondsichel (s. Fig. 2) angeformt. Der jeweilige mondsichelförmige Anschlag 5, 6 ist innerhalb eines Bereiches ausgebildet, der durch die Innenwandung des Rohrkörpers und eine fiktive Ebene begrenzt wird, in der die Rohrkörperachse 7 liegt und den Rohrkörper in zwei Halbschalen teilen würde. Dabei sind die mondsichelförmigen Anschlagelemente 5, 6 so dimensioniert, daß die Spitzen der Sichel gerade die gedachte Ebene berühren.

Durch diese Art der Anordnung läßt sich der erfindungsgemäße Walzenkörper in einfacher Weise durch eine Spritzgußform herstellen. Insbesondere läßt sich die Innenkontur des Rohrkörpers 3 durch zwei Dornelemente erzeugen, die nicht ganz aneinanderstoßen, wobei im Stoßbereich die Anschlagelemente 5, 6 ausgebildet werden. Nachdem der Rohrkörper in der Spritzgußform entstanden ist, können die Dornelemente an den stirnseitigen Öffnungen einfach herausgezogen werden.

Zwischen den beiden mondsichelförmigen Anschlagelementen 5, 6 wird eine Klemmhülse 8 (siehe Fig. 3 und 4) als Lagermittel für einen Metallfarbrollerbügel (nicht dargestellt) eingeklipst. Zur Vereinfachung des Einrast- bzw. Einklipsvorgangs weisen die Anschläge 5, 6 an ihrer stirnseitigen Flanke rampenförmige Anlaufstege 9 auf.

Beim Einklipsen wird die Klemmhülse 8 elastisch in ihrem Querschnitt zusammengedrückt. Hierzu weist sie einen Längsschlitz 10 auf.

Aufgrund der Ausbildung der Anschlagelemente 5, 6 über nur einen halben Umfang des Innendurchmessers des Rohrkörpers an versetzten Stellen entlang der Rohrkörperachse reicht eine im Vergleich zu einem umlaufenden Steg geringere Verformung beim Einklipsvorgang aus. Daher kann die Klemmhülse 8 eine höhere Spannkraft aufweisen, was letztenendes dazu führt, daß sie auf einem eingeschobenen Metallrollerbügel mit einer höheren Anpresskraft positioniert werden kann. Unerwünschte axiale Verschiebungen eines Farbrollerbügels werden auf diese Weise sicher vermieden.

Im Weiteren umfaßt die Klemmhülse an ihren beiden Stirnseiten jeweils einen Lagersteg 11, 12. Die Lagerstege 11, 12 bilden die Lagerstellen zu der Innenwandung des Rohrkörpers 3 und bestimmen durch ihre Dimensionierung das Spiel der Klemmhülse 8 im Rohrkörper 3.

Im Bereich der Stirnseiten des Rohrkörpers 3 sind jeweils eine Vielzahl von gleichmäßig beabstandeten, umlaufenden Nuten 13 angebracht. Diese dienen dazu, weitere Lagerelemente für einen Metallrollerbügel darin zu fixieren.

### Bezugszeichenliste

- 1: Walzenkörper
- 2: Grundkörper/Rohrkörper
- 3: Rohrkörper
- 4: radiale Rippe
- 5: mondsichelförmiger Anschlag
- 6: mondsichelförmiger Anschlag
- 7: Rohrkörperachse
- 8: Klemmhülse
- 9: Anlaufsteg
- 10: Längsschlitz
- 11: Lagersteg
- 12: Lagersteg
- 13: umfängliche Rastnut

## Patentansprüche

1. Walzenkörper für einen Farbroller mit einem Rohrkörper (3), wobei zur Aufnahme eines Farbrollerbügels innerhalb des Rohrkörpers (3) Anschlagmittel vorgesehen sind, die im Rohrkörper (3) drehbar eingerastete Lagermittel des Farbrollerbügels gegen eine Verschiebung entlang der Rohrkörperachse sichern, wobei die Anschlagmittel ein oder mehrere Anschlagelement/e (5, 6), bestehend aus wenigstens einer Erhebung, umfassen, die mit einer an den Lagermitteln umlaufenden Anschlagflanke zusammenwirken, und wobei das eine oder die mehreren Anschlagelement/e derart an der Rohrinnenwandung dimensioniert und angeordnet ist/sind, daß ihre Form durch Dornelemente definiert werden kann, die in axialer Richtung aus gegenüberliegenden Stirnseiten des Rohrkörpers herausziehbar sind, **dadurch gekennzeichnet, daß** das eine oder die mehreren Anschlagelement/e jeweils nur teilweise über den Umfang der Innenwandung des Rohrkörpers (3) ausgebildet ist/sind.

2. Walzenkörper nach Anspruch 1, **dadurch gekennzeichnet, daß** mehrere Anschlagelemente (5, 6) zur Führung der Lagermittel des Farbrollerbügels versetzt entlang der Rohrkörperachse (7) angeordnet sind.

3. Walzenkörper nach Anspruch 1 oder 2, **dadurch gekennzeichnet, daß** auf jeweils einer Seite einer fiktiven Fläche, die den Rohrkörper (3) in zwei Halbschalen teilen würde, ein Anschlagelement (5, 6)vorgesehen ist.

4. Walzenkörper nach einem der vorhergehenden Ansprüche, **dadurch gekennzeichnet, daß** wenigstens ein Anschlagelement (5, 6) in axialer Richtung betrachtet eine mondsichelartige Form aufweist.

5. Walzenkörper nach Anspruch 4, **dadurch gekennzeichnet, daß** die Mondsichel derart ausgestaltet ist, daß die Spitzen der Sichel die fiktive Fläche, die den Rohrkörper in zwei Halbschalen teilen würde, berühren.

6. Walzenkörper nach einem der vorhergehenden Ansprüche, **dadurch gekennzeichnet, daß** wenigstens ein Anschlagelement ein Rampenmittel (9) zur Einführung der Lagermittel des Farbrollerbügels umfaßt.

7. Walzenkörper nach Anspruch 6, **dadurch gekennzeichnet, daß** die Rampenmittel am Anschlagelement wenigstens einen in Richtung der Rohrkörperachse (7) ausgerichteten Anlaufsteg (9) umfassen.

8. Walzenkörper nach einem der vorhergehenden Ansprüche, **dadurch gekennzeichnet, daß** das Lagermittel eine Klemmhülse (8) beinhaltet.

9. Walzenkörper nach Anspruch 8, **dadurch gekennzeichnet, daß** die Klemmhülse längsgeschlitzt ist.

## Claims

1. Roll body for a paint roller comprising a tubular body (3), wherein there are provided within the tubular body (3), for receiving a paint roller handle, stop means which prevent bearing means, rotationally engaged in the tubular body (3), of the paint roller handle from moving along the tubular body axis, the stop means comprising one or more stop elements (5, 6) which consist of at least one raised portion and cooperate with a stop flank encircling the bearing means and the one stop element or the plurality of stop elements being configured and arranged on the inner wall of the tube in such a way that their shape may be defined by mandrel elements which may be extracted in the axial direction from opposing end faces of the tubular body, **characterised in that** the one stop element or the plurality of stop elements is/are each configured only partially over the circumference of the inner wall of the tubular body (3).

2. Roll body according to claim 1, **characterised in that** a plurality of stop elements (5, 6) for guiding the bearing means of the paint roller handle are arranged offset along the tubular body axis (7).

3. Roll body according to either claim 1 or claim 2, **characterised in that** a stop element (5, 6) is provided on each side of a notional surface which would divide the tubular body (3) into two half-shells.

4. Roll body according to any one of the preceding claims, **characterised in that** at least one stop element (5, 6) has a crescent-like shape, viewed in the axial direction.

5. Roll body according to claim 4, **characterised in that** the crescent is configured in such a way that the tips of the crescent contact the notional surface which would divide the tubular body into two half-shells.

6. Roll body according to any one of the preceding claims, **characterised in that** at least one stop element comprises a ramp means (9) for introducing the bearing means of the paint roller handle.

7. Roll body according to claim 6, **characterised in that** the ramp means on the stop element comprise at least one run-on web (9) oriented in the direction of the tubular body axis (7).

8. Roll body according to any one of the preceding claims, **characterised in that** the bearing means contains a clamping sleeve (8).

9. Roll body according to claim 8, **characterised in that** the clamping sleeve is longitudinally slotted.

## Revendications

1. Cylindre pour rouleau à peinture, comprenant un corps tubulaire (3), avec des moyens de butée à l'intérieur du corps tubulaire (3) pour loger un étrier de rouleau de peinture, qui bloquent des moyens de logement de l'étrier de rouleau à peinture encliquetés en rotation dans le corps tubulaire (3) contre un déplacement le long de l'axe de corps tubulaire, les moyens de butée présentant un ou plusieurs éléments de butée (5, 6) en forme d'au moins un bossage qui coopèrent avec un flanc de butée périphérique des moyens de logement, et un ou plusieurs éléments de butée étant dimensionnés et disposés sur la paroi intérieure de tube de sorte que leur forme puisse être définie par des éléments de broche qui peuvent être retirés dans la direction axiale de faces frontales opposées du corps tubulaire,
**caractérisé en ce qu'**
un ou plusieurs éléments de butée ne sont formés respectivement qu'en partie sur la périphérie de la paroi intérieure du corps tubulaire (3).

2. Cylindre selon la revendication 1,
**caractérisé en ce que**
plusieurs éléments de butée (5, 6) sont disposés de façon décalée le long de l'axe de corps tubulaire (7) pour guider les moyens de logement de l'étrier de rouleau à peinture.

3. Cylindre selon la revendication 1 ou 2,
**caractérisé en ce qu'**
un élément de butée (5, 6) est prévu sur respectivement un côté d'une surface fictive qui diviserait le corps tubulaire (3) en deux demi-coques.

4. Cylindre selon l'une quelconque des revendications précédentes,
**caractérisé en ce qu'**
observé dans la direction axiale, au moins un élément de butée (5, 6) présente une forme de croissant.

5. Cylindre selon la revendication 4,
**caractérisé en ce que**
le croissant est configuré de sorte que les pointes du croissant touchent la surface fictive qui diviserait le corps tubulaire en deux demi-coques.

6. Cylindre selon l'une quelconque des revendications précédentes,
**caractérisé en ce qu'**
au moins un élément de butée comprend un moyen de rampe (9) pour introduire les moyens de logement de l'étrier de rouleau à peinture.

7. Cylindre selon la revendication 6,
**caractérisé en ce que**
les moyens de rampe sur l'élément de butée comprennent une nervure d'engagement (9) orientée en direction de l'axe de corps tubulaire (7).

8. Cylindre selon l'une quelconque des revendications précédentes,
**caractérisé en ce que**
le moyen de logement comprend une douille de serrage (8).

9. Cylindre selon la revendication 8,
**caractérisé en ce que**
la douille de serrage est fendue dans le sens de la longueur.
